# EUROPÄISCHE PATENTSCHRIFT

(11) **EP 0 787 276 B1**
(45) Veröffentlichungstag und Bekanntmachung des Hinweises auf die Patenterteilung: **21.11.2001**
(21) Anmeldenummer: 96922743.8
(22) Anmeldetag: 05.07.1996
(51) Int. Cl.: F28D 7/02, F28F 9/00

(54) **WÄRMEÜBERTRAGER**
HEAT EXCHANGER
ECHANGEUR DE CHALEUR

(30) Priorität: 12.07.1995 DE 19525364; 13.12.1995 DE 19546489
(43) Veröffentlichungstag der Anmeldung: 06.08.1997
(73) Patentinhaber: ROBERT BOSCH GMBH, 70442 Stuttgart (DE); Viessmann Werke GmbH & Co, 35108 Allendorf (DE)
(72) Erfinder: HECKT, Roman, D-52062 Aachen (DE); THOMAS, Bernd, D-52070 Aachen (DE)
(86) Internationale Anmeldenummer: DE9601205
(87) Internationale Veröffentlichungsnummer: WO9703332

(56) Entgegenhaltungen:
- EP-A- 0 411 404
- EP-A- 0 513 705
- FR-A- 2 558 945
- GB-A- 1 166 941
- US-A- 3 643 733
- US-A- 4 349 950

## Beschreibung

Die Erfindung betrifft einen Wärmeübertrager für nach einem regenerativen Gaskreisprozeß arbeitende Wärme- und Kältemaschinen, mit Trennung der an der Wärmeübertragung teilnehmenden Medien, wobei ein mit die Wärmeübertragungsfläche vergrößernden Rippen versehenes Rohr als Strömungskanal für ein wärmeaufnehmendes bzw. wärmeabgebendes, vorzugsweise flüssiges Medium dient. Weiterhin betrifft die Erfindung ein Verfahren zur Herstellung eines derartigen Wärmeübertragers.

Nach dem Stirling- oder Vuilleumier-Kreisprozeß arbeitende Wärme- und Kältemaschinen sind seit langer Zeit bekannt, beispielsweise aus der GB-PS 136 195. Sie haben jedoch trotz der unbestreitbaren Vorteile der regenerativen Gaskreisprozesse keinen Eingang in die Praxis gefunden, hauptsächlich wegen konstruktiver Schwierigkeiten, die die Realisation der theoretischen Vorteile derartiger Maschinen in der Praxis bisher verhinderten. Bei der Auslegung der Wärmeübertrager für nach diesen Gaskreisprozessen arbeitenden Maschinen ist zu berücksichtigen, daß sie den hohen Druckdifferenzen von beispielsweise 120 bar auf Seiten des wärmeabgebenden Arbeitsmediums und etwa 2,5 bar auf Seiten des wärmeaufnehmenden Mediums standhalten müssen. Bei den bisher bekannten nach dem Vuilleumier-Kreisprozeß arbeitenden Maschinen kommen hauptsächlich Rohrbündelwärmeübertrager zum Einsatz, die aus einer großen Anzahl von längs angeordneten feinen Rohren bestehen, durch die das Arbeitsmedium strömt. Diese bekannten Wärmeübertrager haben den Nachteil, daß sie einerseits ein großes Bauvolumen einnehmen und andererseits das arbeitsmediumseitige Totvolumen sehr groß ist, was der Steigerung des Wirkungsgrades einer nach dem Vuilleumier-Kreisprozeß arbeitenden Maschine entgegenwirkt.

Aus der EP 411 404 A1 geht ein Wärmeübertrager mit einem berippten Innenrohr hervor, das von einer undurchlässigen Umhüllung in Form eines Schrumpfschlauches umgeben ist. Die Rippen sind spiralförmig am Innenrohr befestigt und von der Umhüllung umschlossen, so daß zwischen den Rippen ein spiralförmig verlaufender Strömungskanal für ein Wärmeübertragermedium entsteht.

Ein Wärmeübertrager, der zur Vergrößerung der Wärmeübertragungsflächen ein mit Rippen versehenes Wendelrohr aufweist, geht aus der FR 2 558 945 A 1 hervor. Die Rippen verlaufen spiralförmig, so daß das Medium zur Kühlung bzw. Erwärmung ebenfalls spiralförmig zwischen Umhüllung und Wendelrohr strömt.

Aus der US 4,349,950 A ist ferner ein Wärmetauscher bekannt, bei dem ein wendelförmiges Rohr mit einzelnen Rippen versehen ist. Die Rippen zweier benachbarter Wendel bilden jedoch keinen Rippenkanal aus.

Der Erfindung liegt die Aufgabe zugrunde, einen insbesondere für nach einem regenerativen Gaskreisprozeß arbeitende Wärme- und Kältemaschinen geeigneten Wärmeübertrager mit einem geringen Bauvolumen sowie einem sehr kleinen hydraulischen Durchmesser für das wärmeabgebende bzw. wärmeaufnehmende Arbeitsmedium zu schaffen, der darüber hinaus den hohen Druckdifferenzen zwischen dem Hochdruck- und dem Normaldruck-Medium standhält und auch für andere Einsatzzwecke geeignet sein soll.

Diese Aufgabe wird durch die Merkmale des Anspruchs 1 gelöst.

Bei dem Wärmeübertrager sind die auf der äußeren Mantelfläche angeordneten Rippen auf ihren Rippenköpfen mit einer undurchläs-sigen und thermisch isolierenden Umhüllung versehen, wobei zwischen der Umhüllung und der Mantelfläche des Rohres mindestens ein Strömungskanal für das am Wärmeaustausch beteiligte, vorzugsweise durch ein Prozeßgas gebildete zweite Medium ausgebildet ist.

Die erfindungsgemäße Ausbildung ergibt einen Wärmeübertrager, der einerseits mit einem geringen Bauvolumen hergestellt werden kann und andererseits ein sehr geringes arbeismediumseitiges Totvolumen aufweist, da die Rippenkanäle mit einer minimalen Breite von etwa 0,35 mm und einer minimalen Höhe von etwa 0,9 mm ausgebildet sein können. Solche geringen hydraulischen Durchmesser können insbesondere verwendet werden, wenn es sich bei dem Arbeitsmedium um ein Prozeßgas handelt.

Die den Strömungskanal für das Arbeitsmedium bildende Umhüllung umgibt die gesamte ein- oder mehrgängige Wendel. Durch die wendelförmige Aufwicklung des Rohres wird eine besonders kompakte Bauform mit einem hohen Wirkungsgrad erzielt.

Bei einer weiteren Ausgestaltung nach der Erfindung ist die aus dem aufgewickelten Rohr bestehende Wendel mehrreihig ausgebildet. Durch diese in radialer Richtung gesehene Parallelschaltung mehrerer Wärmeübertrager kann bei kompakter Bauweise die Leistung des Wärmeübertragers gesteigert werden. Eine weitere Möglichkeit zur Steigerung des Wirkungsgrades eines erfindungsgemäßen Wärmeübertragers besteht darin, daß bei einem mehrgängig gewendelten Wärmeübertrager der von dem Rohr gebildete Strömungskanal für das wärmeaufnehmende bzw. wärmeabgebende Medium in mehrere einzelne Kanäle mit separatem Zu- und Ablauf unterteilt ist. Beim Einsatz eines wärmeaufnahmenden Mediums wird durch dieses Einleiten eines neuen wärmeaufnehmenden Mediums und Ableiten des bereits erwärmten Mediums eine erhebliche Verbesserung der Wärmeübertragung ohne Erhöhung des arbeitsmediumseitigen Totvolumens und ohne wesentliche Veränderung des Bauvolumens des gesamten Wärmeübertragers erreicht.

Um zu vermeiden, daß die Rippen an den Kontaktstellen zweier auf- und/oder aneinanderliegender Wendelgänge ineinandergreifen, sind gemäß einer bevorzugten Ausführungsform der Erfindung die Rippen zumindest eines Wendelganges an diesen Kontaktstellen etwa in Höhe ihrer halben radialen Erstreckung rechtwinklig umgebogen.

Eine kompakte Bauform mit geringen Wandstärken, die der hohen Druckdifferenz zwischen wärmeabgebendem und wärmeaufnehmendem Medium standhält, kann gemäß einer weiteren Ausführungsform der Erfindung dadurch erreicht werden, daß das Rohr zylindrisch ausgebildet ist.

Die Umhüllung zur Abdichtung des Rippenkanals und zur Ausbildung des arbeitsmediumseitigen Strömungskanals besteht bei einer Ausführungsform der Erfindung aus einer Folie, vorzugsweise einer Aufblas- oder Schrumpffolie. Gemäß einer alternativen Ausführungsform besteht die Umhüllung aus einem aushärtenden, gießfähigen Material, wie beispielsweise Kunststoff oder Harz. Die Viskosität der zu vergießenden Materialien ist dabei so zu wählen, daß sie einerseits niedrig genug ist, um vor dem Erstarren den gesamten Wärmeübertrager gründlich zu umschließen, und andererseits hoch genug ist, damit dieses Material nicht in den Rippenkanal eindringt und somit den Strömungskanal für das Arbeitsmedium verschließt.

Weiterhin kann die Umhüllung dadurch hergestellt werden, daß die Zwischenräume zwischen den Rippen des Rippenrohres vor dem Umgießen mit dem aushärtenden Material mit Wachs gefüllt werden, um ein Eindringen des Gußmaterials in die Zwischenräume zu verhindern. Im Anschluß an den Gußvorgang wird das Wachs in einem Ausschmelzverfahren aus den Strömungskanälen ausgetrieben.

Um einen möglichst geringen Wärmeübergangswiderstand zwischen den beiden Medien zu erhalten, bestehen das Rohr und die Rippen aus einem Material mit einem hohen Wärmeleitungskoeffizienten.

Weitere Einzelheiten und Vorteile ergeben sich aus der nachfolgenden Beschreibung der zugehörigen Zeichnungen, in denen ein Ausführungsbeispiel eines erfindungsgemäßen Wärmeübertragers schematisch dargestellt ist. In den Zeichnungen zeigen:
- Fig. 1: einen Längsschnitt durch einen zu einer eingängigen Wendel aufgewickelten Wärmeübertrager ohne Umhüllung;
- Fig. 2: einen Längsschnitt durch den Wärmeübertrager gemäß Fig. 1, jedoch mit Umhüllung und
- Fig. 3: eine vergrößerte Detailansicht gemäß III. in Fig. 1.

Der in der Zeichnung anhand eines Ausführungsbeispiels dargestellte Wärmeübertrager ist zum Einsatz in einer nach einem regenerativen Gaskreisprozeß arbeitenden Wärme- und Kältemaschine bestimmt, bei der die an der Wärmeübertragung teilnehmenden Medien voneinander getrennt sind. Der Wärmeübertrager umfaßt ein Rohr 1, das auf seiner äußeren Mantelfläche 1a mit Rippen 2 zum Vergrößern der Wärmeübertragungsfläche versehen ist.

Bei dem in Fig. 1 und 2 dargestellten Ausführungsbeispiel ist das Rohr 1 zur Bildung des Wärmeübertragers eingängig zu einer Wendel 3 aufgewickelt. Das zylindrisch ausgebildete Rohr 1 des Wärmeübertragers dient als Strömungskanal für das wärmeaufnehmende bzw. wärmeabgebende, vorzugsweise flüssige Medium, welches über Zu- und Ablaufstutzen 4 in das Rohr 1 eingeleitet bzw. aus diesem herausgeleitet wird.

Zur Ausbildung des Strömungskanals für das wärmeabgebende bzw. wärmeaufnehmende, vorzugsweise durch ein Prozeßgas gebildete Medium wird die Wendel 3, wie aus Fig. 2 ersichtlich, mit einer Umhüllung 5 umgeben, die einen Rippenkanal 6 so abdichtet, daß dieser entlang der äußeren Mantelfläche 1a des Rohres 1 verlaufend einen Strömungskanal für das wärmeabgebende bzw. wärmeaufnehmende Medium bildet. Bei dem in Fig. 2 dargestellten Ausführungsbeispiel besteht die Umhüllung 5 aus einem aushärtenden Material, welches um die Wendel 3 gegossen wurde und an Rippenköpfen 2a anliegt. Die Viskosität dieses vorzugsweise aus Kunststoff oder Harz bestehenden, gießfähigen Materials muß dabei so gewählt werden, daß einerseits die gesamte Wendel 3 vor dem Aushärten des Materials gleichmäßig mit der Umhüllung 5 umgeben ist, andererseits aber die Viskosität hoch genug ist, damit die Umhüllung 5 nicht in den Rippenkanal 6 eindringt, was zu einem Verstopfen des Strömungskanals führen würde.

Insbesondere bei einem Hochdruck-Prozeßgas als wärmeabgebendes bzw. wärmeaufnehmendes Prozeßmedium erfolgt der Strömungsverlauf nicht entlang dem gesamten Rippenkanal 6 und somit entlang der gesamten Mantelfläche des wendelförmig aufgwickelten Rohres 1. Das über einen ringförmig ausgebildeten Zulauf 7a und Ablauf 7b zu- bzw. abströmende Medium strömt auf dem - aus Fig. 2 ersichtlichen - kürzesten Weg vom Zulauf 7a zum Ablauf 7b, nämlich in der dargestellten Zeichenebene senkrecht entlang den aufeinanderliegenden Rohren 1, wobei das Prozeßmedium einen jeden Rohrabschnitt etwa entlang seinem halben Umfang umströmt.

Fig. 3 zeigt eine vergrößerte Detailansicht aus dem Bereich zweier aufeinander aufliegender Wendelgänge der Wendel 3. Um beim Aufwickeln des berippten Rohres 1 zur Bildung der Wendel 3 zu vermeiden, daß die Rippen 2 an Kontaktstellen 8 ineinander greifen, sind die Rippen 2 eines Wendelganges im Bereich der Kontaktstellen etwa in Höhe ihrer halben radialen Erstreckung rechtwinklig umgebogen, so daß die Rippen 2 des nächsten Wendelganges auf der Abwinklung der unteren Rippe 2 aufliegen. Wie aus Fig. 3 ersichtlich, sind die Kontaktstellen 8 zwischen den aufeinander aufliegenden Rippen 2 noch durchlässig für das durch den Rippenkanal 6 strömende Medium.

Neben der dargestellten einreihigen Ausführungsform des als Wendel 3 ausgebildeten Wärmeübertragers kann der Wärmeübertrager auch mehrreihig, beispielsweise durch koaxiales Anordnen mehrerer Wendel 3 ausgebildet sein.

Ein wie voranstehend dargelegt ausgebildeter Wärmeübertrager zeichnet sich dadurch aus, daß er einerseits ein kompaktes Bauvolumen aufweist und andererseits das arbeitsmediumseitige Totvolumen sehr gering ist, da die Rippenkanäle 6 mit einer minimalen Breite von etwa 0,35 mm und einer minimalen Höhe von etwa 0,9 mm gefertigt werden können. Darüber hinaus ist der Kostenaufwand für die Herstellung eines solchen Wärmeübertragers gering, da der Hauptbestandteil des Wärmeübertragers, nämlich das mit einer Rippe 2 versehene Rohr 1 als Standardbestandteil vieler Wärmeübertrager kein Sonderbauteil darstellt. Auch das Umgeben der Wendel 3 mit der Umhüllung 5, beispielsweise durch Umgießen mit einem Kunststoff oder Harz ist kostengünstig zu bewerkstelligen, da als zusätzliche Bauteile nur eine innere und eine äußere Form (nicht dargestellt) notwendig sind, die das Material bis zu seiner Erstarrung fixieren. Die Herstellung eines solchen Wärmeübertragers ist somit technisch gut beherrschbar und bei einer Serienfertigung kostengünstig möglich.

### Bezugszeichenliste

- 1: Rohr
- 1a: äußere Mantelfläche
- 2: Rippe
- 2a: Rippenkopf
- 3: Wendel
- 4: Zu-/Ablaufstutzen
- 5: Umhüllung
- 6: Rippenkanal
- 7a: Zulauf
- 7b: Zulauf
- 8: Kontaktstelle

## Patentansprüche

1. Wärmeübertrager für eine nach einem regenerativen Gaskreisprozeß arbeitende Wärme- und Kältemaschine, mit Trennung der an der Wärmeübertragung teilnehmenden Medien, wobei ein mit die Wärmeübertragungsfläche vergrößernden Rippen (2) versehenes Rohr (1) als Strömungskanal für das wärmeaufnehmende bzw. wärmeabgebende, vorzugsweise flüssige Wärmeträgermedium dient, wobei die auf der äußeren Mantelfläche (1a) des Rohres (1) angeordneten Rippen (2) auf ihren Rippenköpfen (2a) mit einer undurchlässigen und thermisch isolierenden Umhüllung (5) versehen sind, wobei zwischen der Umhüllung (5) und der Mantelfläche (1a) des Rohres mindestens ein Strömungskanal (6) für das am Wärmeaustausch beteiligte, vorzugsweise durch ein Prozeßgas gebildete zweite Medium ausgebildet ist, und wobei das berippte Rohr (1) wendelförmig ein- oder mehrgängig zu einer Wendel (3) aufgewickelt ist und die Umhüllung (5) die gesamte ein- oder mehrgängige Wendel (3) umgibt, **dadurch gekennzeichnet, daß** die Rippen (2) des einen Wendelganges und die Rippen (2) des benachbarten Wendelganges im Bereich von Kontaktstellen (8) auf und/oder aneinanderliegen, dergestalt, daß das zwiete Medium durch die Strömungskanäle (6) in axialer Richtung bezogen auf die Wendel (3) strömt.

2. Wärmeübertrager nach Anspruch 1, **dadurch gekennzeichnet, daß** die aus dem aufgewickelten Rohr (1) bestehende Wendel (3) mehrreihig ausgebildet ist.

3. Wärmeübertrager nach Anspruch 1 oder 2, **dadurch gekennzeichnet, daß** das den Strömungskanal für das wärmeaufnehmende Medium bildende Rohr (1) in axialer Richtung mit mehreren separaten Zu- und Ablaufstutzen (4) versehen ist.

4. Wärmeübertrager nach einem der vorhergehenden Ansprüche, **dadurch gekennzeichnet, daß** die Rippen (2) zumindest eines Wendelganges an Kontaktstellen (8) zweier auf- und/oder aneinander liegender Wendelgänge etwa in Höhe ihrer halben radialen Erstreckung rechtwinklig umgebogen sind.

5. Wärmeübertrager nach einem der vorhergehenden Ansprüche, **dadurch gekennzeichnet, daß** das Rohr zylindrisch ausgebildet ist.

6. Wärmeübertrager nach einem der vorhergehenden Ansprüche, **dadurch gekennzeichnet, daß** die Umhüllung (5) aus einer Folie, vorzugsweise einer Aufblas- oder Schrumpffolie besteht.

7. Wärmeübertrager nach einem der Ansprüche 1 bis 5, **dadurch gekennzeichnet, daß** die Umhüllung (5) aus einem aushärtenden, gießfähigen Material, vorzugsweise Kunststoff oder Harz besteht.

8. Wärmeübertrager nach einem der vorhergehenden Ansprüche, **dadurch gekennzeichnet, daß** das Rohr (1) und die Rippen (2) aus einem Material mit hohen Wärmeleitungskoeffizienten bestehen.

## Claims

1. Heat exchanger for a heat-generating and cold-generating machine operating according to a regenerative cyclic gas process, with separation of the media participating in heat transmission, a tube (1), provided with ribs (2) which enlarge the heat transmission surface, serving as a flow duct for the heat-absorbing or heat-discharging, preferably liquid heat transfer medium, the ribs (2) arranged on the outer cylindrical surface (1a) of the tube (1) being provided on their rib heads (2a) with an impermeable and thermally insulating casing (5), there being formed between the casing (5) and the cylindrical surface (1a) of the tube at least one flow duct (6) for the second medium involved in the heat exchange and formed preferably by a process gas, and the ribbed tube (1) being coiled helically in one or more flights to form a helix (3), and the casing (5) surrounding the entire single-flight or multi-flight helix (3), **characterized in that** the ribs (2) of one helix flight and the ribs (2) of the adjacent helix flight rest on and/or against one another in the region of contact points (8), in such a way that the second medium flows through the flow ducts (6) in the axial direction with respect to the helix (3).

2. Heat exchanger according to Claim 1, **characterized in that** the helix (3) consisting of the coiled tube (1) is of multi-row design.

3. Heat exchanger according to Claim 1 or 2, **characterized in that** the tube (1) forming the flow duct for the heat-absorbing medium is provided in the axial direction with a plurality of separate inflow and outflow connection pieces (4).

4. Heat exchanger according to one of the preceding claims, **characterized in that** the ribs (2) of at least one helix flight are bent round at right angles, approximately level with half their radial extent, at contact points (8) of two helix flights resting on and/or against one another.

5. Heat exchanger according to one of the preceding claims, **characterized in that** the tube is of cylindrical design.

6. Heat exchanger according to one of the preceding claims, **characterized in that** the casing (5) consists of a film, preferably of a blown or shrunk film.

7. Heat exchanger according to one of Claims 1 to 5, **characterized in that** the casing (5) consists of a curing, pourable material, preferably plastic or resin.

8. Heat exchanger according to one of the preceding claims, **characterized in that** the tube (1) and the ribs (2) consist of a material with high coefficient of thermal conduction.

## Revendications

1. Echangeur de chaleur pour une machine thermique et frigorifique fonctionnant selon un cycle de gaz à régénération, avec séparation des fluides participant à l'échange thermique, dans lequel
un tube (1) muni d'ailettes (2) pour augmenter la surface d'échange de chaleur sert de canal de circulation pour le fluide caloporteur, de préférence liquide, qui fournit ou reçoit la chaleur,
les ailettes (2), prévues sur la surface enveloppe extérieure (1a) du tube (1), sont munies au niveau de leur tête d'ailettes (2a) d'une enveloppe (5) imperméable et thermiquement isolante,
entre l'enveloppe (5) et la surface (1a) du tube, on forme au moins un canal de circulation (6) pour le second fluide participant à l'échange thermique, de préférence un gaz de procédé, et
le tube (1) muni d'ailettes est enroulé en hélice à un ou plusieurs passages pour former un enroulement (3) et l'enveloppe (5) entoure l'ensemble de l'enroulement (3) à un ou plusieurs passages,
**caractérisé en ce que**
les ailettes (2) d'une spire et les ailettes (2) de la spire voisine sont juxtaposées au voisinage des points de contact (8), de façon que le second fluide passe dans les canaux de circulation (6), dans la direction axiale par rapport à l'enroulement (3).

2. Echangeur de chaleur selon la revendication 1,
**caractérisé en ce que**
l'enroulement (3), formé d'un tube enroulé (1), est à plusieurs rangées.

3. Echangeur de chaleur selon l'une quelconque des revendications 1 ou 2,
**caractérisé en ce que**
le tube (1), qui forme le canal de circulation du fluide recevant la chaleur, est muni de plusieurs ajutages d'entrée et de sortie (4) distincts, dans la direction axiale.

4. Echangeur de chaleur selon l'une quelconque des revendications précédentes,
**caractérisé en ce que**
les ailettes (2) d'au moins une spire, sont repliées au niveau des points de contact (8) de deux spires successives et/ou voisines, sensiblement à la hauteur de leur demi-extension radiale, en étant repliées à l'équerre.

5. Echangeur de chaleur selon l'une quelconque des revendications précédentes,
**caractérisé en ce que**
le tube est cylindrique.

6. Echangeur de chaleur selon l'une quelconque des revendications précédentes,
**caractérisé en ce que**
l'enveloppe (5) est formée d'une feuille, de préférence d'une feuille gonflable ou rétractable.

7. Echangeur de chaleur selon l'une quelconque des revendications 1 à 5,
**caractérisé en ce que**
l'enveloppe (5) est en une matière susceptible d'être coulée et de durcir, de préférence une matière plastique ou une résine.

8. Echangeur de chaleur selon l'une quelconque des revendications précédentes,
**caractérisé en ce que**
le tube (1) et les ailettes (2) sont en une matière à coefficient de conductivité thermique élevé.
